# EUROPÄISCHE PATENTSCHRIFT

(11) **EP 2 476 890 B1**
(45) Veröffentlichungstag und Bekanntmachung des Hinweises auf die Patenterteilung: **29.08.2018**
(21) Anmeldenummer: 12000153.2
(22) Anmeldetag: 12.01.2012
(51) Int. Cl.: F02M 37/00, F02M 55/02

(54) **Versorgungsvorrichtung mit einer Kraftstoffördereinrichtung und Verwendung einer dahingehenden Versorgungsvorrichtung**
Supply device with a fuel transport device and use of such a supply device
Dispositif d'alimentation doté d'un dispositif de transport de carburant et utilisation d'un dispositif d'alimentation passant dedans

(30) Priorität: 13.01.2011 DE 102011008484
(43) Veröffentlichungstag der Anmeldung: 18.07.2012
(73) Patentinhaber: Hydac Filtertechnik GmbH, 66280 Sulzbach/Saar (DE)
(72) Erfinder: Dewes, Markus, 66649 Oberthal (DE)
(74) Vertreter: Bartels und Partner, Patentanwälte

(56) Entgegenhaltungen:
- DE-A1- 10 327 408
- DE-A1- 19 910 970
- DE-A1- 19 957 591
- DE-C1- 10 149 412
- US-A1- 2002 078 928

## Beschreibung

Die Erfindung betrifft eine Versorgungsvorrichtung mit einer Kraftstofffördereinrichtung für einen Kraftstoffabnehmer, insbesondere für eine Common-Rail-Einspritzeinrichtung einer Verbrennungskraftmaschine, mit den Merkmalen im Oberbegriff von Anspruch 1. Die Erfindung betrifft ferner eine Verwendung einer dahingehenden Versorgungsvorrichtung.

Zur Kraftstoffversorgung von Brennräumen, insbesondere von selbstzündenden Verbrennungskraftmaschinen, wie Dieselmotoren, können druckgesteuerte oder hubgesteuerte Kraftstoffeinspritzeinrichtungen eingesetzt werden. Als Kraftstoffeinspritzeinrichtungen kommen Pumpen-Düsen-Einrichtungen oder Pumpen-Leitungs-Einrichtungen, wie Speichereinspritzsysteme (Common-Rail) zum Einsatz. Derartige Common-Rail-Einspritzsysteme ermöglichen den Einspritzdruck an die jeweilige Last und die Drehzahl der betreffenden Verbrennungskraftmaschine anzupassen. Zur Erzielung hoher spezifischer Leistungen derartiger Verbrennungskraftmaschinen und zur Minimierung der Emissionen dahingehender Verbrennungskraftmaschinen ist ein möglichst hoher Einspritzdruck angestrebt. Der Kraftstoff für derartige Kraftstoffeinspritzeinrichtungen wird in an sich bekannter Weise mit Versorgungsvorrichtungen mit einer Kraftstofffördereinrichtung von einem Kraftstoffbehälter mit Hilfe einer Kraftstoffpumpe über eine Kraftstoffleitung an den dahingehenden, als Common-Rail-Einspritzeinrichtung gebildeten Kraftstoffabnehmer gefördert.

Die DE 199 10 970 A1 beschreibt eine Kraftstoffeinspritzeinrichtung mit einer zwischen einem Druckspeicherraum und einem Düsenraum angeordneten Druckübersetzungseinheit, deren Druckkammer über eine Druckleitung mit dem Düsenraum verbunden ist, und mit einer an den Druckspeicherraum angeschlossenen Bypass-Leitung.

Die DE 102 47 210 A1 beschreibt eine Kraftstoffeinspritzeinrichtung für Verbrennungskraftmaschinen mit einem von einer Kraftstoffhochdruckquelle beaufschlagbaren Kraftstoffinjektor und einem ein bewegbares Druckübersetzungselement aufweisenden Druckübersetzer, der zwischen dem Kraftstoffinjektor und der Hochdruckquelle angeordnet ist, welcher einen mit der Hochdruckquelle über eine Hochdruckleitung verbindbaren Arbeitsraum von einem den Kraftstoffinjektor beaufschlagenden Hochdruckraum trennt, wobei durch Befüllung eines Rückraumes des Druckübersetzers mit Kraftstoff und durch Entleerung des Rückraumes von Kraftstoff der Kraftstoffdruck im Hochdruckraum variierbar ist.

Die EP 1 387 079 A1 beschreibt ein Common-Rail-Kraftstoffeinspritzsystem mit einer Hochdruckpumpe, welche über eine Durchflussmengensteuerung das Rail-System mit Kraftstoff versorgt, an welchem wiederum Kraftstoff-Injektoren zur Kraftstoffeinspritzung eines jeden Zylinders einer Verbrennungskraftmaschine angeschlossen sind. Die Hochdruckpumpe wird über eine Niederdruck-Förderpumpe mit Kraftstoff versorgt, wobei die Niederdruck-Förderpumpe Kraftstoff aus einem Tank ansaugt und über ein Kraftstofffilter an die Hochdruckpumpe weiterleitet. Der Betriebsdruck im Rail-System wird mittels einer elektronischen Steuereinheit geregelt.

Die DE 197 41 297 A1 zeigt ein Brennstoffversorgungssystem einer Brennkraftmaschine auf. Kraftstoff wird durch eine Pumpe aus einem Tank zu einer Verteilereinheit gefördert. Zwischen der Pumpe und der Verteilereinheit ist ein federbeaufschlagter Druckspeicher für den Kraftstoff vorgesehen. Der Druckspeicher wird durch ein Ventil, das zu der Pumpe parallelgeschaltet ist, gesteuert.

Aus der DE 10 2005 059 160 A1 geht ein Kraftstoffsystem für eine Brennkraftmaschine hervor, bei der Kraftstoff aus einem Tank zu einer Verteilerleiste durch zwei in Reihe geschaltete Förderpumpen gefördert wird. Zwischen den Förderpumpen sind ein Rückschlagventil und ein federbeaufschlagter Druckspeicher vorgesehen.

Die DE 101 49 412 C1 beschreibt eine gattungsgemäße Versorgungsvorrichtung mit einer Kraftstofffördereinrichtung für einen Kraftstoffabnehmer, insbesondere für eine Common-Rail-Einspritzeinrichtung einer Verbrennungskraftmaschine, mit zumindest einem Kraftstoffbehälter, aus dem Kraftstoff über eine Kraftstoffleitung an den Kraftstoffabnehmer gefördert ist, wobei eine aus einem Hydrospeicher gebildete Vorspanneinrichtung zur hydraulischen Vorspannung des Kraftstoffs in der Kraftstoffleitung in Richtung des Kraftstoffabnehmers vorhanden ist, wobei die Vorspanneinrichtung neben einer Vorspannseite mit einem Energiespeicher derart versehen ist, dass mit vorgebbarem Druck eingespeister Kraftstoff auf diesem Druckniveau in der Vorspanneinrichtung bevorratet ist, wobei für das Durchführen eines Lade- und/oder Entladezyklus zwischen der Vorspanneinrichtung und der Kraftstoffleitung eine Ansteuereinheit vorgesehen ist, die eine Verbindungsleitung zwischen der Vorspanneinrichtung und der Kraftstoffleitung derart ansteuert, dass zumindest die Verbindungsleitung teilweise gesperrt oder freigegeben ist, wobei der Energiespeicher aus einem kompressiblen Medium in Form eines Gasvorrates gebildet ist und wobei die Kraftstofffördereinrichtung mindestens eine erste Fördereinheit und eine zweite Fördereinheit aufweist.

Die bekannten Versorgungsvorrichtungen mit einer Kraftstofffördereinrichtung sind insbesondere in Bezug auf den Druckaufbau in ihrer Kraftstoffleitung verbesserungswürdig. Dadurch ist ein Kaltstartverhalten einer Verbrennungskraftmaschine, die von einer Common-Rail-Einspritzeinrichtung mit Kraftstoff versorgt wird, verbessert.

Eine Vorrichtung zum Dämpfen von Druckpulsationen in einem Fluidsystem geht aus der DE 103 27 408 A1 hervor.

Ausgehend von diesem Stand der Technik liegt der Erfindung die Aufgabe zugrunde, eine Versorgungsvorrichtung mit einer Kraftstofffördereinrichtung anzugeben, deren Betriebsverhalten verbessert ist.

Die Aufgabe wird mit einer Versorgungsvorrichtung mit den Merkmalen des Patentanspruchs 1 in seiner Gesamtheit und mit einer Verwendung einer Versorgungsvorrichtung für eine Verbrennungskraftmaschine gemäß dem Patentanspruch 11 gelöst.

Gemäß dem Kennzeichen von Anspruch 1 ist vorgesehen, dass der Hydrospeicher ein Membran-, Kolben- oder Balgspeicher ist, dass Blockiermittel eine ungewollte Rückströmung des Kraftstoffes vom Hydrospeicher in Richtung der ersten Fördereinheit verhindern und dass die Vorspanneinrichtung in die Kraftstoffleitung zwischen erster und zweiter Fördereinheit über die Verbindungsleitung und die darin vorgesehene Ansteuereinheit zugeschaltet ist.

Dadurch, dass die Vorspanneinrichtung aus einem Hydrospeicher gebildet ist in Form eines Membran-, Kolben- oder Balgspeichers, lassen sich durch die Wahl der Hydrospeicher-Bauarten grundsätzlich verschiedene Druckniveaus in der Kraftstoffförderleitung erzielen oder auch die Gesamtkosten der Versorgungsvorrichtung gestalten.

Die genannte erste und zweite Fördereinheit kann als Niederdruckpumpe bzw. Hochdruckpumpe ausgebildet sein. Um einen unerwünschten Kraftstofffluss von der Vorspanneinrichtung über die erste Fördereinheit hinweg zu verhindern, sind erfindungsgemäß Blockiermittel vorgesehen, insbesondere in Form eines Rückschlagventils, die eine ungewollte Rückströmung des Kraftstoffes in Richtung der ersten Fördereinheit verhindern.

Die Vorspanneinrichtung ist über die Verbindungsleitung mit der Ansteuereinheit zwischen der ersten und zweiten Fördereinheit in die Kraftstoffleitung eingebracht. Die erste Fördereinheit kann hierbei Kraftstoff mit niedrigerem Druck und die zweite Fördereinheit Kraftstoff mit hohem Druck dem Kraftstoffabnehmer zur Verfügung stellen. Auf diese Weise ist eingangsseitig der zweiten Fördereinheit Kraftstoff auf einem definierten Druckniveau anliegend vorhanden. Kavitation in der zweiten Fördereinheit wird durch diese konstruktive Maßnahme verhindert.

Durch die Vorspanneinrichtung ist gewährleistet, dass in der Kraftstoffleitung ständig ein Kraftstoffdruck anliegt, der geeignet ist, einen Kraftstoffabnehmer und vorzugsweise eine Kraftstoffhochdruckquelle mit Kraftstoff auf einem geeigneten Druckniveau zu versorgen. Insbesondere Druckschwankungen des Kraftstoffdrucks in der dahingehenden Einspritzeinrichtung beim Start einer Verbrennungskraftmaschine sind dadurch sicher vermieden. Insgesamt lassen sich dadurch neben einem verbesserten Startverhalten der Verbrennungskraftmaschine Emissionen der Verbrennungskraftmaschine reduzieren. Durch die Ansteuereinheit ist zudem ein Mittel geschaffen, um in Abhängigkeit von den verschiedenen Betriebsphasen des Kraftstoffabnehmers Kraftstoff der Vorspanneinrichtung zuzuführen oder von dieser zu entnehmen.

Vorteilhaft liefert die erste Fördereinheit in einem Ladezyklus Kraftstoff auf eine Vorspannseite der Vorspanneinrichtung, die in einem Entladezyklus Kraftstoff unter Vorspannung in die zuordenbare Kraftstoffleitung wieder abgibt. Durch diese konstruktive Maßnahme kann sowohl während des Betriebs der Verbrennungskraftmaschine als auch vor oder nach dem Betrieb der Verbrennungskraftmaschine Kraftstoff auf eine Vorspannseite der Vorspanneinrichtung gefördert und auch wieder entnommen werden. Die Vorspanneinrichtung bewirkt über die hydraulische Vorspannung des Kraftstoffs in der Kraftstoffleitung hinaus somit eine Einspeisemöglichkeit von Kraftstoff in die dahingehende Kraftstoffleitung.

Die Ansteuereinheit kann als Ventil, insbesondere als 2/2-Wege-Schaltventil, ausgebildet sein. Auch durch diese konstruktive Maßnahme lassen sich die Herstellungskosten der Versorgungsvorrichtung vorteilhaft gestalten.

In einer Kraftstoffrücklaufleitung von dem Kraftstoffabnehmer in Richtung des Kraftstoffbehälters kann eine Abzweigleitung vorgesehen sein, die auf die Energiespeicherseite der Vorspanneinrichtung mündet.

Zwischen der ersten Fördereinheit und dem Blockiermittel kann eine Kraftstofffiltereinrichtung vorgesehen sein, um vorgefilterten Kraftstoff der zweiten Fördereinheit zuführen zu können.

Zur Verbesserung der Kaltstarteigenschaften der Verbrennungskraftmaschine wird vorteilhaft mit Beginn des Startvorganges und mit Beginn des Betriebs der ersten Fördereinheit die Vorspanneinrichtung in den Entladezyklus geschaltet. Die Vorspanneinrichtung unterstützt somit sowohl in Bezug auf die Druckbeaufschlagung von Kraftstoff in der Kraftstoffförderleitung als auch in Bezug auf die Förderung von Kraftstoff in der Kraftstoffförderleitung die erste Fördereinheit. Insbesondere wird über die Vorspanneinrichtung das Common-Rail-System unmittelbar mit Kraftstoff versorgt, auch wenn die jeweilige Fördereinheit aufgrund des Kaltstartvorganges nur eine geringe Förderleistung aufbringen kann. Insoweit dient die Vorspanneinrichtung als eine Art Überbrückung, bis die normale Hochdruckversorgung sichergestellt ist.

Im Folgenden wird die erfindungsgemäße Versorgungsvorrichtung anhand verschiedener Ausführungsbeispiele nach der Zeichnung näher beschrieben. Dabei zeigt die
- Fig. 1: einen schematischen Schaltplan eines ersten Ausführungsbeispiels der Versorgungsvorrichtung für eine Kraftstofffördereinrichtung für einen Kraftstoffabnehmer in Form einer Common-Rail-Einspritzeinrichtung einer Dieselbrennkraftmaschine; und
- Fig. 2 bis 5: weitere Ausführungsbeispiele eines jeweiligen schematischen Schaltplans einer Versorgungsvorrichtung mit einer Kraftstofffördereinrichtung.

Die Ausführungsformen der Fig. 2 und 5 dienen lediglich der Erläuterung des Hintergrundes der Erfindung und sind nicht Gegenstand eines Anspruches.

In der Fig. 1 ist in einem schematischen Schaltplan eine als Ganzes mit 1 bezeichnete Versorgungsvorrichtung mit einer Kraftstofffördereinrichtung 3 zur Förderung von Kraftstoff für einen Kraftstoffabnehmer 5 gezeigt. Der Kraftstoffabnehmer 5 ist in den in den Fig. 1 bis 5 gezeigten Ausführungsbeispielen der Versorgungsvorrichtung 1 als Common-Rail-Einspritzeinrichtung 7 für eine nicht näher gezeigte Dieselverbrennungskraftmaschine dargestellt. Die Versorgungsvorrichtung 1 weist einen Kraftstoffbehälter 9 auf, aus dem Kraftstoff über eine Kraftstoffleitung 11 an den Kraftstoffabnehmer 5 gefördert ist. Ferner ist zu der Versorgungsvorrichtung 1 eine Vorspanneinrichtung 13 gehörig, zur hydraulischen Vorspannung des Kraftstoffs in der Kraftstoffleitung 11 in Richtung des Kraftstoffabnehmers 5.

In der Kraftstoffleitung 11 ist eine erste Fördereinheit 15 eingebracht, die in einem Ladezyklus Kraftstoff auf eine Vorspannseite 17 der Vorspanneinrichtung 13 liefert. Die Vorspanneinrichtung 13 weist ferner einen Energiespeicher 19 auf, der dazu dient, eingespeisten Kraftstoff auf der Vorspannseite 17 mit einem vorgebbaren erhöhten Druckniveau in der Vorspanneinrichtung 13 zu bevorraten. Wie die Fig. 1 bis 5 zeigen, ist zu der Kraftstofffördereinrichtung 3 mindestens eine weitere, zweite Fördereinheit 21 gehörig, wobei die Vorspanneinrichtung 13 zwischen der ersten und der zweiten Fördereinheit in die Kraftstoffleitung 11 geschaltet ist. Die erste Fördereinheit 15 stellt Kraftstoff niedrigeren Druckes und die zweite Fördereinheit 21 Kraftstoff hohen Druckes dem Kraftstoffabnehmer 5 zur Verfügung. Für das Durchführen eines Lade- und/oder Entladezyklus zwischen der Vorspanneinrichtung 13 und der Kraftstoffleitung 11 ist eine Ansteuereinheit 23 vorgesehen, die eine Verbindungsleitung 25 zwischen der Vorspanneinrichtung 13 und der Kraftstoffleitung 11 so ansteuert, dass zumindest die Verbindungsleitung 25 teilweise gesperrt oder freigegeben ist.

Die Vorspanneinrichtung 13 ist in den gezeigten Ausführungsbeispielen aus einem Hydrospeicher 27 gebildet, der in Form eines Membranspeichers (vgl. Fig. 1 und Fig. 4) oder in Form eines Kolbenspeichers (vgl. Fig. 2 und Fig. 3) oder in Form eines Balgspeichers (vgl. Fig. 5) ausgebildet ist.

In den gezeigten Ausführungsbeispielen ist die Ansteuereinheit 23 aus einem Ventil 33, insbesondere aus einem 2/2-Wege-Schaltventil gebildet. Die erste Fördereinheit 15 ist als Niederdruckpumpe ausgebildet und die zweite Fördereinheit 21 als Hochdruckpumpe ausgebildet. Anstelle der jeweiligen Fördereinheit, insbesondere in Form der Hochdruckpumpe könnte auch ein Druckübersetzer (nicht dargestellt) treten. Um eine Rückströmung von Kraftstoff aus der Vorspanneinrichtung 13 in Richtung auf die erste Fördereinheit 15 zu verhindern, sind Blockiermittel 35 in Form eines Rückschlagventils 37 in die Kraftstoffleitung 11 eingebracht. Wie die Fig. 2 und 5 zeigen, ist in einem besonders vorteilhaften Ausführungsbeispiel der Versorgungsvorrichtung eine Abzweigleitung 41 vorgesehen, die von einer Kraftstoffrücklaufleitung 39 von dem Kraftstoffabnehmer 5 kommend auf die Seite mit dem Energiespeicher 19 der Vorspanneinrichtung 13 mündet. Durch diese konstruktive Maßnahme kann der Energiespeicher 19 in seiner Wirkung auf die Vorspannseite 17 des Hydrospeichers 27 unterstützt sein.

Zur Filterung des Kraftstoffs, welcher in Richtung auf die zweite Fördereinheit 21 mit Hilfe der ersten Fördereinheit 15 gefördert ist, ist zwischen dem Blockiermittel 35 und der ersten Fördereinheit 15 eine Kraftstofffiltereinrichtung 43 in die Kraftstoffleitung 11 eingebracht.

Neben den verschiedenen Bauarten des Hydrospeichers 27 unterscheiden sich die Ausführungsbeispiele in den Fig. 1 bis 5 insbesondere durch verschiedene Bauarten der Ansteuereinheit 23. Bei allen gezeigten Ausführungsbeispielen ist die Ansteuereinheit 23 als elektrisch betätigtes federzentriertes 2/2-Wege-Schaltventil gebildet, wobei allerdings einzelne Ventilelemente 45 der gezeigten Ventile 23 voneinander verschieden ausgebildet sind. Die Ausgangsstellungen der Ventilelemente 45 aller gezeigten Ventile 23 ist dahingehend eine "Geschlossen-Position", dass die Verbindungsleitung 25 durch das Ventilelement 45 geschlossen ist, wobei hierzu in dem Ausführungsbeispiel in Fig. 3 ein Rückschlagventil 47 und in dem Ausführungsbeispiel in Fig. 4 ein Sperrblock 49 mit zwei entgegengesetzt wirkenden Rückschlagventilen verwandt wird. Durch Bestromung des betreffenden Ventils 23, was über eine nicht dargestellte Steuereinrichtung erfolgt in Abhängigkeit des durchzuführenden Lade- oder Entladezyklus mit der Vorspanneinrichtung 13, wird dessen Ventilelement 45 in allen Ausführungsbeispielen der Fig. 1 bis 5 in eine "Offen-Position" dahingehend gefahren, dass die Verbindungsleitung 25 durch Bewegen des Ventilelements 45 in Blickrichtung auf die Figuren nach rechts in eine Durchlassstellung geöffnet wird. Kraftstoff kann hierbei von der Vorspannseite 17 des betreffenden Hydrospeichers 27 in die Kraftstoffleitung 11 unter Druck des jeweils herrschenden Druckniveaus eingebracht werden, wobei die weitere Strömungsrichtung des Kraftstoffs in der Kraftstoffleitung 11 in Richtung der zweiten Fördereinheit 21 durch das jeweilige Blockiermittel 35 vorgegeben ist. In den in allen Figuren gezeigten Ausführungsbeispielen entspricht dieser Schaltposition des Ventilelements 45 auch die Schaltposition, in der der Hydrospeicher 27 mit Kraftstoff wieder befüllt wird. Hierzu dient unter anderem der Betrieb der ersten Fördereinheit 15.

In dem in Fig. 1 gezeigten Ausführungsbeispiel ist zusätzlich eine, das Ventil 23 überbrückende Bypass-Leitung 51 in die Verbindungsleitung 25 eingebracht. In der Bypass-Leitung 51 ist wiederum ein von der Kraftstoffleitung 11 in Richtung auf den Hydrospeicher 27 überströmbares Rückschlagventil 53 angebracht. Das Rückschlagventil 53 kann unabhängig von der jeweiligen Schaltposition des Ventilelements 45 den Ladezyklus des Hydrospeichers 27 gewährleisten.

Die gezeigte Versorgungsvorrichtung 1 kann insoweit zur Verbesserung der Kaltstarteigenschaften einer nicht gezeigten Verbrennungskraftmaschine, von der lediglich die Common-Rail-Einspritzeinrichtung 7 in Form von einer Hochdruck-Verteilerleiste 55, an der vier Kraftstoffinjektoren 57 angeschlossen sind, beitragen, indem spätestens mit Beginn des Startvorganges der Verbrennungskraftmaschine und dem Betrieb der ersten Fördereinheit 15 die Vorspanneinrichtung 13 durch die jeweilige Ansteuereinheit 23 in einen Entladezyklus geschaltet wird. Eine weitere Kraftstofffiltereinrichtung 59 ist zwischen dem Kraftstoffbehälter 9 und der ersten Fördereinheit 15 vorgesehen, um den Tankinhalt vor Zufuhr zu der dahingehenden Niederdruckpumpe 15 abzureinigen.

## Patentansprüche

1. Versorgungsvorrichtung mit einer Kraftstofffördereinrichtung (3) für einen Kraftstoffabnehmer (5), insbesondere für eine Common-Rail-Einspritzeinrichtung (7) einer Verbrennungskraftmaschine, mit zumindest einem Kraftstoffbehälter (9), aus dem Kraftstoff über eine Kraftstoffleitung (11) an den Kraftstoffabnehmer (5) gefördert ist, wobei eine aus einem Hydrospeicher (27) gebildete Vorspanneinrichtung (13) zur hydraulischen Vorspannung des Kraftstoffs in der Kraftstoffleitung (11) in Richtung des Kraftstoffabnehmers (5) vorhanden ist, wobei die Vorspanneinrichtung (13) neben einer Vorspannseite (17) mit einem Energiespeicher (19) derart versehen ist, dass mit vorgebbarem Druck eingespeister Kraftstoff auf diesem Druckniveau in der Vorspanneinrichtung (13) bevorratet ist, wobei für das Durchführen eines Lade- und/oder Entladezyklus zwischen der Vorspanneinrichtung (13) und der Kraftstoffleitung (11) eine Ansteuereinheit (23) vorgesehen ist, die eine Verbindungsleitung (25) zwischen der Vorspanneinrichtung (13) und der Kraftstoffleitung (11) derart ansteuert, dass zumindest die Verbindungsleitung (25) teilweise gesperrt oder freigegeben ist, wobei der Energiespeicher (19) aus einem kompressiblen Medium in Form eines Gasvorrates gebildet ist und wobei die Kraftstofffördereinrichtung (3) mindestens eine erste Fördereinheit (15) und eine zweite Fördereinheit (21) aufweist, **dadurch gekennzeichnet, dass** der Hydrospeicher (27) ein Membran-, Kolben- oder Balgspeicher ist, dass Blockiermittel (35) eine ungewollte Rückströmung des Kraftstoffes vom Hydrospeicher (27) in Richtung der ersten Fördereinheit (15) verhindern und dass die Vorspanneinrichtung (13) in die Kraftstoffleitung (11) zwischen erster und zweiter Fördereinheit (15, 21) über die Verbindungsleitung (25) und die darin vorgesehene Ansteuereinheit (23) zugeschaltet ist.

2. Versorgungsvorrichtung nach Anspruch 1, **dadurch gekennzeichnet, dass** die erste Fördereinheit (15) in einem Ladezyklus Kraftstoff auf eine Vorspannseite (17) der Vorspanneinrichtung (13) liefert, die in einem Entladezyklus Kraftstoff unter Vorspannung in Fluidrichtung gesehen nach der ersten Fördereinheit (15) in die Kraftstoffleitung (11) wieder abgibt.

3. Versorgungsvorrichtung nach Anspruch 1 oder 2, **dadurch gekennzeichnet, dass** die erste Fördereinheit (15) Kraftstoff niedrigen Druckes und die zweite Fördereinheit (21) Kraftstoff hohen Druckes dem Kraftstoffabnehmer (5) zur Verfügung stellt.

4. Versorgungsvorrichtung nach einem der vorhergehenden Ansprüche, **dadurch gekennzeichnet, dass** die Ansteuereinheit (23) aus einem Ventil (33), insbesondere aus einem 2/2-Wege-Schaltventil, gebildet ist.

5. Versorgungsvorrichtung nach einem der vorhergehenden Ansprüche, **dadurch gekennzeichnet, dass** die erste Fördereinheit (15) eine Niederdruckpumpe und die zweite Fördereinheit (21) eine Hochdruckpumpe ist.

6. Versorgungsvorrichtung nach einem der vorhergehenden Ansprüche, **dadurch gekennzeichnet, dass** die Blockiermittel (35) in Form eines Rückschlagventiles (37) vorgesehen sind.

7. Versorgungsvorrichtung nach einem der vorhergehenden Ansprüche, **dadurch gekennzeichnet, dass** zwischen dem Blockiermittel (35) und der ersten Fördereinheit (15) eine Kraftstofffiltereinrichtung (43) vorgesehen ist.

8. Verwendung einer Versorgungsvorrichtung nach einem der vorhergehenden Ansprüche, **dadurch gekennzeichnet, dass** zur Verbesserung der Kaltstarteigenschaften der Verbrennungskraftmaschine spätestens mit Beginn des Startvorganges nebst Betrieb der ersten Fördereinheit (15) die Vorspanneinrichtung (13) in den Entladezyklus geschaltet ist.

## Claims

1. Supply device with a fuel delivery device (3) for a a fuel consumer (5), in particular for a common rail injection system (7) of an internal combustion engine, with at least one fuel tank (9), from which fuel is conveyed by means of a fuel line (11) to a fuel consumer (5), wherein a pressurising unit (13) formed by a hydraulic accumulator (27) is provided for hydraulic pressurising of the fuel (13) in the fuel line (11) in the direction of the fuel consumer (5), wherein the pressurising unit (13), apart from a pressurising side (17) is provided with an energy storage system (19) so that fuel supplied at preset pressure is stored at this pressure level in the pressurising unit (13), wherein a control unit (23) is provided for execution of a presssurising and/or depressurising cycle between the pressurising unit (13) and the fuel line (11), controlling a connection line (25) between the pressurising unit (13) and the fuel line (11), so that at least the connection line (25) is partly closed or released, wherein the energy storage (19) is formed from a compressible medium in the form of a gas reserve and wherein the fuel delivery device (3) comprises at least a first supply unit (15) and a second supply unit (21), **characterised in that** the hydraulic accumulator (27) comprises a diaphragm, piston or bellows accumulator, that blocking means (35) prevent an undesired return flow of fuel from the hydraulic accumulator (27) in the direction of the first supply unit (15) and that the pressurising unit (13) in the fuel line (11) is switched between first and second supply units (15, 21) via the connection line (25) and the control unit (23) provided therein.

2. Supply device in accordance with claim 1, **characterised in that**, in a first pressurising cycle, the first supply unit (15), supplies fuel to a pressurised side (17) of the pressurising unit (13) which, in an depressurising cycle, discharges fuel back into the fuel line (11) again under prelssure, after the first supply unit (15), seen in the fluid direction.

3. Supply device in accordance with claim 1 or 2, **characterised in that** the first supply unit (15) makes fuel available at low pressure and the second supply unit (21) makes fuel available at high pressure to the fuel consumer (5).

4. Supply device in accordance with one of the preceding claims, **characterised in that** die the control unit (23) is formed by a valve (33), in particular by 2/2-way switching valve.

5. Supply device in accordance with one of the preceding claims, **characterised in that** the first supply unit (15) is a low pressure pump and the second supply unit (21) is a high pressure pump.

6. Supply device in accordance with one of the preceding claims, **characterised in that** the blocking means (35) is provided in the form of a check valve (37).

7. Supply device in accordance with one of the preceding claims, **characterised in that** a fuel filter unit (43) is provided between the blocking means (35) and the first supply unit (15).

8. Application of a supply device in accordance with one of the preceding claims, **characterised in that**, for improvement of the cold start characteristics of the internal combustion engine, the pressurising unit (13) is switched to the depressurising cycle, at the latest at the beginning of the start procedure, along with operation of the first supply unit (15).

## Revendications

1. Système d'alimentation, comprenant un dispositif (3) pour véhiculer du carburant pour un utilisateur (5) de carburant, notamment pour un dispositif (7) d'injection Common-Rail d'un moteur à combustion interne, comprenant au moins un réservoir (9) à carburant, dont du carburant peut être véhiculé à l'utilisateur (5) de carburant par un conduit (11) pour du carburant, dans lequel il y a un dispositif (13) de précontrainte formé d'un accumulateur (27) hydraulique pour précontraindre hydrauliquement le carburant dans le conduit (11) pour du carburant en direction de l'utilisateur (5) de carburant, le dispositif (13) de précontrainte étant pourvu, outre d'un côté (17) de précontrainte, d'un accumulateur (19) d'énergie, de manière à mettre en réserve du carburant injecté à une pression pouvant être donnée à l'avance à ce niveau de pression dans le dispositif (13) de précontrainte, dans lequel, pour effectuer un cycle de charge et/ou de décharge entre le dispositif (13) de précontrainte et le conduit (11) pour du carburant, est prévue une unité (23) de commande, qui commande un conduit (25) de liaison entre le dispositif (13) de précontrainte et le conduit (11) pour du carburant, de manière à ce qu'au moins le conduit (25) de liaison soit en partie obturé ou dégagé, dans lequel l'accumulateur (19) d'énergie est formé d'un milieu compressible sous la forme d'une réserve de gaz et dans lequel le dispositif (3) pour véhiculer du carburant a au moins une première unité (15) de véhiculage et une deuxième unité (21) de véhiculage, **caractérisé en ce que** l'accumulateur (27) hydraulique est un accumulateur à membrane, à piston ou à soufflet, **en ce que** des moyens (35) de blocage empêchent un retour intempestif du carburant de l'accumulateur (27) hydraulique en direction de la première unité (15) de véhiculage et **en ce que** le dispositif (13) de précontrainte est branché dans le conduit (11) pour du carburant entre la première et la deuxième unités (15, 21) de véhiculage, par l'intermédiaire du conduit (25) de liaison et de l'unité (23) de commande, qui y est prévue.

2. Système d'alimentation suivant la revendication 1, **caractérisé en ce que** la première unité (15) de véhiculage fournit, dans un cycle de charge, du carburant à un côté (17) de précontrainte du dispositif (13) de précontrainte, lequel, dans un cycle de décharge, redonne du carburant sous précontrainte, considéré dans le sens du fluide en aval de la première unité (15) de véhiculage, dans le conduit (11) pour du carburant.

3. Système d'alimentation suivant la revendication 1 ou 2, **caractérisé en ce que** la première unité (15) de véhiculage met à disposition de l'utilisateur (5) de carburant, du carburant de basse pression, et la deuxième unité (21) de véhiculage, du carburant de haute pression.

4. Système d'alimentation suivant l'une des revendications précédentes, **caractérisé en ce que** l'unité (23) de commande est formée d'une vanne (33), notamment d'une vanne pilote à 2/2 voies.

5. Système d'alimentation suivant l'une des revendications précédentes, **caractérisé en ce que** la première unité (15) de véhiculage est une pompe de basse pression et la deuxième unité (21) de véhiculage, une pompe de haute pression.

6. Système d'alimentation suivant l'une des revendications précédentes, **caractérisé en ce que** les moyens (35) d'arrêt sont présents sous la forme d'un clapet anti-retour (37).

7. Système d'alimentation suivant l'une des revendications précédentes, **caractérisé en ce qu'**un dispositif (43) de filtration de carburant est prévu entre les moyens (35) d'arrêt et la première unité (15) de véhiculage.

8. Utilisation d'un système d'alimentation suivant l'une des revendications précédentes, **caractérisé en ce que**, pour améliorer les propriétés de démarrage à froid du moteur à combustion interne, on branche, dans le cycle de décharge, au plus tard au début de l'opération de démarrage, outre le fonctionnement de la première unité (15) de véhiculage, le dispositif (13) de précontrainte.
